# FASCICULE DE BREVET EUROPEEN

(11) **EP 0 042 331 B1**
(45) Date de publication et mention de la délivrance du brevet: **22.02.1984**
(21) Numéro de dépôt: 81400925.4
(22) Date de dépôt: 11.06.1981
(51) Int. Cl.: F23G 7/00

(54) **Procédé de traitement d'effluents aqueux contenant des substances organiques et des sels minéraux**
Verfahren zum Behandeln von organische Substanzen und Mineralsalze enthaltenden Abwässern
Process for the treatment of aqueous wastes containing organic substances and mineral salts

(30) Priorité: 13.06.1980 FR 8013165
(43) Date de publication de la demande: 23.12.1981
(73) Titulaire: RHONE-POULENC SANTE, 92400 Courbevoie Cédex (FR)
(72) Inventeur: Szilagyi, Ferenc, F-92160 Antony (FR)
(74) Mandataire: Pilard, Jacques

## Description

La présente invention concerne un procédé de traitement d'effluents aqueux contenant un solution des matières organiques et éventuellement des sels minéraux en vue d'éliminer les substances organiques et de récupérer éventuellement les sels minéraux d'une qualité suffisante pour en permettre la valorisation et la commercialisation.

Plus particulièrement, l'invention concerne un procédé de traitement d'effluents aqueux contenant un taux élevé de matières organiques (de l'ordre de 10%) et de sels minéraux (généralement compris entre 15 et 30%).

Dans ce cas, le traitement de tels effluents est d'autant plus difficile que la teneur en sels minéraux est plus élevée et que la stabilité des matières organiques résiduelles est plus grande.

Il est connu de soumettre des effluents aqueux du type ci-dessus à une combustion dans un incinérateur constitué d'un four cylindrique vertical dans la partie supérieure duquel se trouve l'orifice d'un brûleur de combustible liquide ou gazeux et dans les parois duquel, vers l'extrêmité supérieure, se trouvent les orifices des injecteurs amenant l'effluent à traiter au niveau de la flamme. Un appareil de ce type est décrit en particulier dans la demande de brevet anglais 2017281.

Des fours équipés de brûleurs mixtes formés de trois tubes concentriques dans lesquels arrivent les eaux polluées, le combustible et l'air comburant sont également utilisés.

Des fours incinérateurs de ce type n'ont pas toujours un fonctionnement satisfaisant et les sels récupérés sont grisâtres et non commercialisables. Cette mauvaise efficacité est due au fait, que, compte tenu de la conception du four, la température de brûlage ne peut être augmentée sans risque de bouchage. Ainsi, lorsque l'on utilise un effluent aqueux contenant du sulfate de sodium en tant que sel minéral, une température voisine de 850°C, nécessaire pour la destruction de la quasi-totalité des matières organiques, ne peut être atteinte car à cette température, le sel fond et il se forme sur la paroi une sorte de meringue qui progressivement en s'accumulant conduit au bouchage du four. Pour éviter cet inconvénient, il est possible d'envisager une combustion à plus basse température c'est-à-dire au voisinage de 720°C. Cependant, à cette température, la combustion des composants organiques de l'effluent est incomplète et le sel récupéré est souillé de particules de suie qui le rendent inutilisable. Par ailleurs, compte tenu de l'angle de pulvérisation de chaque injecteur, une partie de l'effluent pulvérisé tombe directement sur la paroi du four provoquant et favorisant le dépôt du sel.

Dans un autre type d'incinérateur, tel que décrit par exemple dans le brevet anglais 950345, existent deux chambres de combustion séparées par un orifice. Les matières organiques contenues dans un liquide oxydo- résistant sont éliminées par oxydation selon un procédé qui s'effectue en deux étapes réalisées dans deux zones bien déterminées de l'incinérateur. Dans la première zone, il se produit une évaporation du liquide porteur et une oxydation partielle des matières organiques qui sont réalisées par combustion d'un combustible en présence d'un excès de gaz contenant de l'oxygène, l'orientation tangentielle des brûleurs créant un courant qui oriente les particules résiduelles qui sont dirigées à travers les gaz de combustion, au voisinage de la paroi et qui sont projetées, sous l'influence de la force centrifuge vers l'extrémité inférieure de la première zone. Le mélange du gaz de combustion et des particules résiduelles brûle complètement et uniformément dans la seconde chambre de combustion. Un tel dispositif n'est pas adaptable à un effluent contenant, outre des substances organiques résiduelles, des sels minéraux dissous.

Il a maintenant été trouvé, et c'est ce qui fait l'objet de la présente invention, que la combustion peut être nettement améliorée et que le dépôt du sel fondu sur la paroi du four peut être notablement diminué en modifiant le système d'injection, en augmentant la turbulence et en favorisant le contact du flux chaud avec l'effluent à traiter.

Selon la présente invention, le brûlage des effluents aqueux est effectué dans un four vertical cylindrique dans lequel l'effluent aqueux est injecté dans la zone de combustion par un injecteur dont l'extrémité est située au centre de la partie supérieure du four, qui est de préférence conique et dans lequel les brûleurs sont disposés presque tangentiellement au périmètre du four et sont inclinés vers la base. Plus particulièrement, les brûleurs sont disposés symétriquement à la partie supérieure du four et la projection de leurs orifices sur un plan perpendiculaire à l'axe du four se trouve à l'intérieur d'une couronne dont le rayon est compris entre le rayon et la moitié du rayon du four. Les brûleurs sont orientés dans un plan horizontal et dans un plan vertical. L'orientation est définie:
- par l'angle dièdre formé par le demi-plan vertical passant par l'axe du brûleur et par le demi-plan vertical passant par l'axe du four et l'orifice du brûleur, cet angle étant généralement compris entre 120 et 160°, et le prolongement de l'axe du brûleur étant tangent à un cylindre vertical fictif dont le rayon est au moins 0,35 fois celui de rayon du four, et
- par l'angle d'inclinaison du brûleur vers le bas, cet angle avec la verticale étant généralement compris entre 10 et 60°.

L'extrémité de l'injecteur central doit être située de telle manière que le jet pulvérise tombe directement dans la flamme; sa position par rapport aux brûleurs est donc définie par l'angle de pulvérisation. L'effluent subit une combustion dans la zone délimitée par l'extrémité de l'injecteur et des brûleurs, puis il traverse obligatoirement la flamme qui constitue une zone surchauffée dans laquelle la combustion se parfait. Par ailleurs, en orientant les brûleurs comme indiqué ci-dessus, la turbulence créée refoule les produits de combustion vers le centre du four évitant ainsi le dépôt gênant du sel sur la paroi. En utilisant un tel système, la température de combustion peut être nettement supérieure à la température de fusion du sel.

Pour favoriser l'évacuation des fumées qui entraînent le sel, il est créé un dépression à l'intérieur du four, l'orifice d'évacuation étant situé dans la partie basse du four.

L'injecteur amenant l'effluent aqueux à brûleur peut être constitué de deux tubes concentriques. L'effluent aqueux circule dans le tube central et dans le tube annulaire extérieur circule de l'air éventuellement comprimé: l'effluent est ainsi pulvérisé par l'orifice de l'injecteur.

Les brûleurs situés dans la partie supérieure du four vers la périphérie sont de type classique et ils peuvent être alimentés par des combustibles liquides ou gazeux. Généralement trois brûleurs, disposés en étoile, à 120°, et orientés vers la base du four, sont utilisés.

Un incinérateur utilisé pour la mise en oeuvre de la présente invention est particulièrement intéressant pour brûler les effluents aqueux contenant des substances organiques dont la stabilité thermique est élevée et plus particulièrement les effluents aqueux issus de la préparation de la méthionine. Les eaux-mères provenant de la fabrication de la méthionine contiennent en moyenne 20% en poids de sulfate de sodium at 10% poids de matières organiques.

Avec un effluent de ce type, la température d'inflammation est voisine de 700°C mais la température optimale de la combustion se situe au voisinage de 900°C, une température supérieure n'apportant pas une amélioration sensible du résultat recherché.

L'effluent aqueux doit être pulvérisé, éventuellement sous pression (par exemple 10 bars), en présence d'un excès d'air voisin de ou supérieur à 30%.

Le temps de séjour dans l'incinérateur, défini par le rapport du volume de la zone de combustion au débit de l'air est voisin de 3 secondes, un temps de séjour plus long n'apportant pas une amélioration sensible du résultat et un temps de séjour plus court, voisin de 1,5 secondes conduisant à l'obtention d'un sel de qualité insuffisante.

Il est particulièrement avantageux d'introduire la totalité de l'air comburant au sommet de la chambre de combustion de façon à améliorer l'efficacité du brûlage.

Le refroidissement des fumées est assuré par la vapeur d'eau obtenue et il est amélioré par adjonction d'un refroidissement par l'air afin de diminuer encore le taux des substances organiques non brûlées.

A titre indicatif et non limitatif, un incinérateur selon la présente invention peut avoir 3 à 4 m de diamètre pour une hauteur comprise entre 10 et 15 m. Equipé de 3 brûleurs en couronne d'une capacité totale de chauffe de 10 000 thermies/h, à 120° les uns des autres, orientés de telle manière que l'axe d'un brûleur, dont l'extrémité est située à une distance de l'axe du four voisine du tiers de son diamètre, est dirigé vers la projection de l'extrémité du brûleur voisin sur un plan, perpendiculaire à l'axe du four, situé à une distance de l'extrémité des brûleurs approximativement double du diamètre du four, alimentés en combustible liquide ou gazeux, l'effluent aqueux étant pulvérisé dans la flamme sous un angle voisin de 90°, un tel incinérateur permet de brûler 3 à 6 tonnes par heure d'effluents aqueux.

La présente invention concerne également un four incinérateur pour la mise en oeuvre du procédé de traitement des effluents aqueux tel qu'il est décrit précédemment.

Les figures 1 et 2 donnent les schémas de réalisation d'un four incinérateur selon la présente invention. Dans la figure 2, les points A, B, C représentent les orifices des brûleurs et les points A', B', C' représentent les projections des orifices des brûleurs sur un plan perpendiculaire à l'axe du four de diamètre D. Le point d'impact de l'axe du brûleur A est le point B', celui de B le point C' et celui de C le point A'.

Dans les figures 1 et 2, 1 représente l'injecteur, 2 représente les brûleurs, 3 le matériau réfractaire constituant la paroi de l'incinérateur. Dans la figure 1, 4 représente l'orifice d'évacuation des fumées et du sel.

## Revendications

1. Un procédé de traitement d'effluents aqueux contenant des déchets organiques et éventuellement des sels minéraux caractérisé en ce que l'on brûle ledit effluent dans un four incinérateur constitué par un four cylindrique vertical au sommet duquel l'effluent est pulvérisé par l'intermédiaire d'un injecteur (1 ), en présence d'un excès d'air utilisé comme comburant, la flamme des brûleurs à combustible liquide ou gazeux (2), situés vers la partie supérieure du four disposés presque tangentiellement au périmètre du four et orientés vers la base du four pour créer une turbulence entraînant éventuellement le sel vers le centre et évitant son dépôt sur les parois, étant entendu que les brûleurs (2) sont disposés symétriquement à la partie supérieure du four et que la projection de leurs orifices sur un plan perpendiculaire à l'axe du four se trouve à l'intérieur d'une couronne dont le rayon est compris entre le rayon et la moitié du rayon du four, et sont orientés dans un plan horizontal et dans un plan vertical, l'orientation étant définie par l'angle dièdre formé par le demi-plan vertical passant par l'axe du brûleur et par le demi-plan vertical passant par l'axe du four et l'orifice du brûleur, cet angle étant compris entre 120 et 160°, et le prolongement de l'axe du brûleur étant tangent à un cylindre vertical fictif dont le rayon est au moins 0,35 fois le rayon du four, et par l'angle d'inclinaison du brûleur vers le bas, cet angle avec la verticale étant généralement compris entre 10 et 60°, et à la base duquel est créée une dépression par l'orifice d'évacuation (4) des fumées et du sel et récupère éventuellement le sel obtenu.

2. Un procédé selon la revendication 1 dans lequel l'extrémité de l'injecteur (1) par laquelle s'effectue la pulvérisation est située par rapport aux brûleurs (2) de telle manière que, l'angle de pulvérisation étant déterminé, la totalité du jet pulvérisé traverse la flamme des brûleurs.

3. Un procédé selon la revendication 1 caractérisé en ce que l'air comburant est utilisé avec un excès voisin de ou supérieur à 30%.

4. Un procédé selon la revendication 1 caractérisé en ce que le temps de séjour de l'effluent est voisin de 3 secondes.

5. Un procédé selon la revendication 1 pour le brûlage d'effluents aqueux contenant 15 à 30% en poids de sels minéraux et de l'ordre de 10% en poids de matières organiques.

6. Un procédé selon la revendication 5 caractérisé en ce que la température de combustion est supérieure à la température de fusion du sel.

7. Un four incinérateur pour la mise en oeuvre du procédé selon la revendication 1 caractérisé en ce qu'il est constitué par un four cylindrique vertical au sommet duquel se trouve un injecteur constitué de deux tubes concentriques, le tube intérieur recevant l'effluent et le tube extérieur étant relié à une source d'air comprimé, et vers la partie supérieure duquel se trouvent des brûleurs (2) à combustible liquide ou gazeux disposés presque tangentiellement au périmètre du four et orientés vers la base du four, étant entendu que les brûleurs (2) sont disposés symétriquement à la partie supérieure du four et que la projection de leurs orifices sur un plan perpendiculaire à l'axe du four se trouve à l'intérieur d'une couronne dont le rayon est comprise entre le rayon et la moitié du rayon du four, et sont orientés dans un plan horizontal et dans un plan vertical, l'orientation étant définie par l'angle dièdre formé par le demi-plan vertical passant par l'axe du brûleur et par le demi-plan vertical passant par l'axe du four et l'orifice du brûleur, cet angle étant comprise entre 120 et 160°, et le prolongement de l'axe du brûleur étant tangent à un cylindre vertical fictif dont le rayon est au moins 0,35 fois le rayon du four, et par l'angle d'inclinaison du brûleur vers le bas, cet angle avec la verticale étant compris entre 10 et 60°, et à la base se trouve un orifice d'évacuation des fumées et du sel, relié à un dispositif permettant d'éliminer et de récupérer le sel.

## Patentansprüche

1. Verfahren zur Behandlung von Abwässern, die organische Abfälle und gegebenenfalls Mineralsalze enthalten, dadurch gekennzeichnet, daß man das Abwasser in einem Verbrennungsofen verbrennt, der aus einem vertikalen Zylinderofen besteht, an dessen Scheitel das Abwasser mittels eines Injektors (1) in Gegenwart eines Überschusses von als Verbrennungsgas dienender Luft in die Flamme von Brennern (2) für flüssigen oder gasförmigen Brennstoff zerstäubt wird, welche Brenner im oberen Teil des Ofens nahezu tangential zum Ofenumfang angeordnet und gegen den Boden des Ofens ausgerichtet sind, um eine Turbulenz zu erzeugen, die gegebenenfalls das Salz gegen das Zentrum mitreißt und seine Ablagerung auf den Wänden verhindert, und welche Brenner (2) symmetrisch im Oberteil des Ofens angeordnet sind, während die Projektion ihrer Mündungen auf eine zur Ofenachse senkrechte Ebene sich im Inneren eines Kreises befindet, dessen Radius zwischen dem Radius und dem halben Radius des Ofens liegt, wobei die Brenner in einer Horizontalebene und in einer Vertikalebene ausgerichtet sind und die Ausrichtung definiert ist durch den Flächenwinkel, gebildet von der vertikalen Halbebene, die durch die Brennerachse geht, und von der vertikalen Halbebene, die durch die Ofenachse und die Brennermündung geht, welcher Winkel 120 bis 160° beträgt, - die Verlängerung der Brennerachse ist eine Tangente an einen gedachten vertikalen Zylinder, dessen Radius zumindest dem 0,35-fachen Radius des Ofens entspricht -, und den Neigungswinkel des Brenners gegen den Boden, welcher Winkel mit der Vertikalen im allgemeinen zwischen 10 und 60° beträgt, und daß am Boden des Ofens ein Unterdruck über die Rauch- und Salzabzugsöffnung (4) erzeugt wird und gegebenenfalls das erhaltene Salz rückgewonnen wird.

2. Verfahren nach Anspruch 1, bei welchem das Ende des Injektors (1), durch den die Zerstäubung erfolgt, in bezug auf Brenner (2) derart angeordnet ist, daß der gesamte zerstäubte Strahl bei gegebenem Zerstäubungswinkel die Brennerflamme durchquert.

3. Verfahren nach Anspruch 1, dadurch gekennzeichnet, daß die Verbrennungsluft in einem Überschuß von 30% oder mehr eingesetzt wird.

4. Verfahren nach Anspruch 1, dadurch gekennzeichnet, daß die Verweilzeit des Abwassers etwa 3 Sekunden beträgt.

5. Verfahren nach Anspruch 1 zum Verbrennen von Abwässern, die 15 bis 30 Gew.-% Mineralsalze und etwa 10 Gew.-% organische Materialien enthalten.

6. Verfahren nach Anspruch 5, dadurch gekennzeichnet, daß die Verbrennungstemperatur höher als die Schmelztemperatur des Salzes ist.

7. Verbrennungsofen zur Durchführung des Verfahrens nach Anspruch 1, dadurch gekennzeichnet, daß er aus einem vertikalen Zylinderofen besteht, an dessen Scheitel sich ein aus zwei konzentrischen Rohren bestehender Injektor befindet, von welchen das innere Rohr Abwasser empfängt und das äußere Rohr an eine Preßluftquelle angeschlossen ist, und in dessen Oberteil sich Brenner (2) für flüssigen oder gasförmigen Brennstoff befinden, die nahezu tangential zum Ofenumfang angeordnet und gegen den Boden des Ofens gerichtet sind, wobei die Brenner (2) symmetrisch im Oberteil des Ofens angeordnet sind und sich die Projektion ihrer Austrittsöffnungen auf eine zur Ofenachse senkrechte Ebene im Inneren eines Kreises befindet, dessen Radius zwischen dem Radius und dem halben Radius des Ofens liegt, und wobei die Brenner in einer Horizontalebene und in einer Vertikalebene ausgerichtet sind und die Ausrichtung definiert ist durch den Flächenwinkel, gebildet von der vertikalen Halbebene, die durch die Brennerachse geht, und von der vertikalen Halbebene, die durch die Ofenachse und die Brennerachse geht, welcher Winkel 120 bis 160° beträgt - die Verlängerung der Brennerachse ist eine Tangente an einen gedachten vertikalen Zylinder, dessen Radius zumindest dem 0,35-fachen Radius des Ofens entspricht -, und den Neigungswinkel des Brenners gegen den Boden, welcher Winkel mit der Vertikalen im allgemeinen zwischen 10 und 60° beträgt, und daß sich am Boden eine Öffnung für den Abzug von Rauch und Salz befindet, die an eine Vorrichtung angeschlossen ist, die eine Abtrennung und Rückgewinnung des Salzes erlaubt.

## Claims

1. A process for the treatment of aqueous effluents containing organic waste and, if appropriate, inorganic salts, characterised in that the said effluent is burned in an incinerator furnace comprising a vertical cylindrical furnace, at the top of which the effluent is sprayed by means of an injector (1), in the presence of an excess of air used as the supporter of combustion, into the flame of liquid or gaseous fuel burners (2) located towards the upper part of the furnace, arranged almost tangentially to the perimeter of the furnace and orientated towards the base of the furnace, in order to create a turbulence which, if appropriate, entrains the salt towards the centre and prevents its deposition on the walls, it being understood that the burners (2) are arranged symmetrically in the upper part of the furnace and that the projection of their orifices onto a plane perpendicular to the axis of the furnace is located inside a ring, the radius of which is between the radius and half the radius of the furnace, and that the burners are orientated in a horizontal plane and in a vertical plane, the orientation being defined by the dihedral angle formed by the vertical half-plane passing through the axis of the burner and by the vertical half-plane passing through the axis of the furnace and the orifice of the burner, this angle being between 120 and 160°, and the extension of the axis of the burner being tangential to an imaginary vertical cylinder, the radius of which is at least 0.35 times the radius of the furnace, and by the angle of inclination of the burner towards the bottom, this angle with the vertical generally being between 10 and 60°, and at the base of which a pressure reduction is created through the discharge orifice (4) for the fumes and the salt, and, if appropriate, the salt obtained is recovered.

2. A process according to Claim 1, in which that end of the injector (1) through which the spraying is carried out is located, relative to the burners (2), so that, with a defined spraying angle, the whole of the sprayed jet passes through the flame of the burners.

3. A process according to Claim 1, characterised in that the combustion air is used in an excess of the order of 30% or more.

4. A process according to Claim 1, characterised in that the residence time of the effluent is of the order of 3 seconds.

5. A process according to Claim 1 for burning aqueous effluents containing 15 to 30% by weight of inorganic salts and of the order of 10% by weight of organic substances.

6. A process according to Claim 5, characterised in that the combustion temperature is higher than the melting point of the salt.

7. An incinerator furnace for carrying out the process according to Claim 1, characterised in that it consists of a vertical cylindrical furnace, at the top of which there is an injector consisting of two concentric tubes, the internal tube receiving the effluent and the external tube being connected to a source of compressed air, and towards the upper part of which there are liquid or gaseous fuel burners (2) arranged almost tangentially to the perimeter of the furnace and orientated towards the base of the furnace, it being understood that the burners (2) are arranged symmetrically in the upper part of the furnace and that the projection of their orifices onto a plane perpendicular to the axis of the furnace is located inside a ring, the radius of which is between the radius and half the radius of the furnace, and that the burners are orientated in a horizontal plane and in a vertical plane, the orientation being defined by the dihedral angle formed by the vertical half-plane passing through the axis of the burner and by the vertical half-plane passing through the axis of the furnace and the orifice of the burner, this angle being between 120 and 160°, and the extension of the axis of the burner being tangential to an imaginary vertical cylinder, the radius of which is at least 0.35 times the radius of the furnace, and by the angle of inclination of the burner towards the bottom, this angle with the vertical being between 10 and 60°, and at the base of which is located a discharge orifice for the fumes and the salt, connected to a device making it possible to remove and recover the salt.
